# FASCICULE DE BREVET EUROPEEN

(11) **EP 1 171 367 B1**
(45) Date de publication et mention de la délivrance du brevet: **18.06.2003**
(21) Numéro de dépôt: 00912718.4
(22) Date de dépôt: 20.03.2000
(51) Int. Cl.: B65D 83/14, B05B 11/00

(54) **ORGANE DE FIXATION POUR DISTRIBUTEUR DE PRODUIT FLUIDE ET DISTRIBUTEUR COMPORTANT UN TEL ORGANE**
BEFESTIGUNGSELEMENT FÜR FLÜSSIGKEITSABGABEVORRICHTUNGEN UND ABGABEVORRICHTUNG DIE EIN SOLCHES ELEMENT ENTHÄLT
FIXING ELEMENT FOR DISPENSING A LIQUID PRODUCT AND DISPENSER COMPRISING SAID ELEMENT

(30) Priorité: 16.04.1999 FR 9904770
(43) Date de publication de la demande: 16.01.2002
(73) Titulaire: VALOIS S.A.S., 27110 Le Neubourg (FR)
(72) Inventeur: GARCIA, Firmin, F-27000 Evreux (FR); BERANGER, Stéphane, F-27400 Surtauville (FR)
(74) Mandataire: CAPRI SARL
(86) Numéro de dépôt international: FR0000686
(87) Numéro de publication internationale: WO00063094

(56) Documents cités:
- EP-A- 0 339 125
- EP-A- 0 390 717
- DE-A- 3 122 982
- US-A- 3 937 366
- US-A- 5 277 340

## Description

La présente invention concerne un distributeur de produit fluide comprenant un récipient formé avec un col, un organe de distribution tel qu'une pompe ou une valve. Un organe de fixation est prévu pour fixer la pompe ou la valve sur le col du récipient. Il s'agit là d'une conception tout à fait classique pour un distributeur dans le domaine de la parfumerie, de la cosmétique ou encore de la pharmacie. L'actionnement de ce genre de distributeur s'effectue par pression à l'aide d'un doigt sur un poussoir qui déplace une tige d'actionnement à l'intérieur du corps de la pompe ou de la valve. En résultat, une dose ou un jet continu de produit fluide est distribué.

Il existe déjà dans l'art antérieur de nombreuses techniques pour fixer une pompe ou une valve sur le col d'un récipient. Les techniques les plus couramment utilisées sont l'encliquetage, le sertissage et le vissage. Pour cela, on utilise un organe de fixation qui se présente souvent sous la forme d'une bague ou d'une tourette qui coopère avec la paroi externe du col du récipient. Ce dernier est en général pourvu d'un rebord épaissi qui s'étend sur une certaine hauteur du col ou peut également être pourvu d'un filetage externe destiné à coopérer avec un filetage interne formé à l'intérieur de l'organe de fixation. Pour le maintien de la pompe ou de la valve, l'organe de fixation est pourvu d'un logement dans lequel la pompe ou la valve est reçue souvent par encliquetage. Ainsi, l'organe de fixation réalise la transition entre la pompe ou la valve et le col du récipient.

Etant donné que l'organe de fixation coopère, dans les dispositifs de l'art antérieur, avec la paroi externe du col du récipient, il en résulte que l'organe de fixation doit présenter un diamètre relativement important, ce qui nuit parfois à l'esthétique du distributeur, particulièrement dans le domaine de la parfumerie.

Il existe déjà des dispositifs de l'art antérieur qui résolvent ce problème. On peut par exemple citer le document US-A-5 277 340 qui décrit un distributeur dans lequel la pompe est fixée à l'aide d'une bague de fixation qui coopère avec la paroi interne du col du réservoir. Pour ce faire, le col du réservoir est formé, au niveau de sa paroi interne, avec un évidement dans lequel un manchon formé par la bague de fixation est logé. Ce manchon présente une élasticité de sorte que le manchon peut être contraint et peut ensuite se détendre à l'intérieur de l'évidement formé dans la paroi interne du col du réservoir. Il est ainsi possible de fixer une pompe à l'intérieur d'un réservoir sans que la bague de fixation ne soit visible de l'extérieur.

On peut également citer le document US-A-3 937 366 qui décrit un distributeur dans lequel la pompe est également fixée à l'aide d'une bague de fixation à l'intérieur d'un col de réservoir. De manière similaire au document précédemment cité, la paroi interne du col définit une gorge dans laquelle un cordon de la bague de fixation vient s'encliqueter.

Ces dispositifs de l'art antérieur présentent cependant l'inconvénient que la fixation par encliquetage à l'intérieur du col n'est pas parfaitement stable, ni sure si l'on vient à tirer sur la pompe.

La présente invention a donc pour but de remédier à cet inconvénient de l'art antérieur en définissant un distributeur pour lequel l'encliquetage interne de la bague de fixation est définitif est parfaitement stable.

Pour ce faire, la présente invention prévoit un distributeur de produit fluide comprenant :
- un récipient contenant le produit fluide, ledit récipient comprenant un col définissant une paroi interne,
- un organe de distribution tel qu'une pompe ou une valve, et
- un organe de fixation pour fixer l'organe de distribution sur le col du récipient, l'organe de fixation coopère avec la paroi interne du col, ladite paroi interne du col est formée avec au moins un évidement qui s'étend sur au moins une partie de la périphérie du col, et l'organe de fixation comprend des moyens d'encliquetage aptes à se loger dans ledit évidemment de la paroi interne du col, ledit organe de fixation comprenant une jupe destinée à être engagée dans le col du récipient, les moyens d'encliquetage comprenant une saillie radiale externe apte à venir se loger dans ledit évidement de la paroi interne du col,
les moyens d'encliquetage comprennent en outre un anneau de blocage engagé en force dans la jupe jusqu'au niveau de l'évidement de la paroi interne du col.

L'anneau de blocage qui doit bien entendu être réalisé dans un matériau rigide non déformable, peut être constitué par un élément rapporté, mais également par un élément de l'organe de distribution. L'anneau de blocage peut être formé par le corps de l'organe de distribution, par un anneau rapporté, mais également par une virole engagée en force dans le corps de l'organe de distribution.

Quant à l'organe de fixation, il peut être formé par une bague de fixation indépendante de l'organe de distribution, mais il peut également être formé par le corps de l'organe de distribution lui-même. Dans ce dernier cas, l'anneau de blocage sera obligatoirement formé par la virole engagée dans le corps de l'organe de distribution. Il est notamment avantageux de se servir de cette virole, car il s'agit d'un élément particulièrement rigide qui n'est pas sujet aux déformations. En général, cette virole définit la position de repos du piston, c'est-à-dire son point mort haut. Lorsque l'organe de fixation est formé par une bague de fixation séparée, il est avantageux que le corps de l'organe de distribution est monté coulissant avec frottement dans la jupe. En effet, il est alors possible lors du montage du distributeur d'engager d'abord la bague de fixation dans le col de manière à venir loger la saillie radiale dans l'évidement, puis d'engager l'organe de distribution dans la bague de manière à positionner la virole au niveau de la saillie pour ainsi bloquer l'encliquetage de la bague de fixation dans l'évidement formé dans la paroi interne du col du réservoir. Il sera ainsi possible de livrer l'organe de distribution avec le corps partiellement engagé dans l'organe de fixation. Il suffira alors à la personne chargée du remplissage et du montage de l'organe de distribution de procéder de la manière indiquée ci-dessus.

Selon une autre caractéristique intéressante de l'invention, l'organe de fixation forme un logement dans lequel un gicleur est reçu. Il est également possible que l'organe de fixation forme des canaux et une chambre de tourbillonnement. De même, l'organe de fixation peut former un canal de sortie pour le produit fluide. On se passe ainsi d'une pièce supplémentaire pour remplir ces fonctions. Il en résulte également une simplification du corps de l'organe de distribution.

Selon une autre caractéristique, l'organe de fixation est coiffé d'une frette d'habillage. De préférence, lorsque l'organe de fixation forme un logement pour un gicleur, la frette d'habillage est percée d'un trou au niveau du gicleur.

Selon une autre caractéristique, l'organe de fixation comprend une collerette extérieure destinée à venir en butée sur le bord supérieur du col, avec interposition éventuelle d'un joint.

L'invention sera maintenant plus amplement décrite en référence aux dessins joints en donnant à titre d'exemple non limitatif plusieurs modes de réalisation de l'invention.

Sur les dessins :
- la figure 1 est une vue en section transversale verticale à travers un distributeur réalisé selon une première forme de réalisation,
- la figure 2 est une vue en section transversale à travers une deuxième forme de réalisation,
- la figure 2a est une vue en coupe de la partie supérieure de l'organe de fixation selon une variante de réalisation,
- les figures 3a, 3b et 3c sont des vues du distributeur de la figure 2 au cours de différentes étapes de montage, et
- les figures 4 et 5 sont des vues en section transversale de deux autres formes de réalisation.

Dans tous les modes de réalisation, le distributeur comprend un récipient 1 définissant un col 10. La paroi interne 11 du col 10 est formée avec au moins un évidement 12 qui s'étend de manière périphérique.

Le distributeur comprend également une pompe 2 définissant un corps 20 et un poussoir 51 pour actionner la pompe. On a choisi une pompe pour illustrer la présente invention mais on aurait également pu utiliser une valve.

Dans le distributeur de la figure 1, le corps 20 définit une collerette épaissie 21 en prise d'encliquetage dans une bague de fixation 3 qui coopère avec la paroi interne 11 du col pour la fixation de la pompe dans le col. La bague 3 comprend une jupe 30 qui s'étend en contact de la paroi interne 11 du col 10. Selon l'invention, la paroi externe de la jupe 30 est formée avec au moins une saillie radiale externe 32 apte à venir à se loger dans l'évidement 12 formé dans la paroi interne 11 du col 10. Pour limiter l'engagement et fixer sa position de la jupe 30 à l'intérieur du col 10, la bague 3 est formée avec une collerette 31 adaptée à venir en butée sur l'extrémité supérieure du col 10.

Selon une autre caractéristique de l'invention, la jupe 30 est reliée à une douille 33 de manière à définir entre elles un logement annulaire cylindrique 34. La douille 33 définit en outre un logement d'encliquetage pour la collerette 21 du corps 20.

Selon l'invention, un anneau de blocage 4 est engagé en force dans le logement 34 jusqu'au niveau de la saillie 32 formée par la jupe 30 comme on peut le voir sur la droite de la figure 1. Cet anneau de blocage 4 réalisé en un matériau rigide non déformable bloque définitivement l'encliquetage de la bague de la fixation à l'intérieur du col 10 du récipient 1.

Pour le montage de ce distributeur, on procède de la manière suivante. On commence par engager la bague de fixation 3 à l'intérieur du col 10 jusqu'à venir encliquetée la saillie 32 dans l'évidement 12. On engage ensuite en force l'anneau de blocage 4 à l'intérieur du logement 34 jusqu'au niveau de la saillie 32. La fixation de la pompe 2 est alors définitive.

On va maintenant se référer aux figures 2, 3a, 3b et 3c, pour expliquer un second mode de réalisation de l'invention. Il s'agit toujours d'une pompe comprenant un corps 20 dans lequel coulisse un piston 4 monté sur une tige d'actionnement 5 qui est coiffé d'un poussoir 51 sur lequel on appuie pour déplacer le piston à l'intérieur du corps 20.

Pour la fixation de la pompe dans le col 11 d'un récipient 1, il est également prévu un organe de fixation 3 sous la forme d'une bague formée avec une jupe 30 et une collerette 31 adaptée à venir en butée sur l'extrémité supérieure du col 10. La jupe 30 s'étend autour du corps 20 qu'elle épouse de manière serrée et étanche.

Tout comme dans le mode de réalisation précédent de la figure 1, la paroi interne 11 du col 1 est formée avec un évidement 12, et la jupe 30 est formée sur sa paroi extérieure avec au moins une saillie ou un bossage 32 logé à l'intérieur de l'évidement 12.

Dans ce mode de réalisation, la pompe comprend une virole 6 qui est engagée en force dans le corps 20. Cette virole 6 est formée avec une bague 61, une collerette de butée 63 et une manchette 62. C'est la bague 61 qui est engagée en force dans le corps 20 jusqu'à ce que la butée de collerette 63 vienne en appui sur l'extrémité supérieure du corps et plus précisément sur un épaulement formé par le corps 20. Quant à la manchette 62, elle sert d'une part de moyen de guidage pour la tige d'actionnement 5 et d'autre part de surface de coulissement étanche pour le clapet de sortie 7 qui se présente sous la forme d'un piston différentiel sollicité par un ressort 52 qui sert à la fois de ressort de rappel et de ressort de précompression.

Selon l'invention, la virole 6, ou plus précisément la bague 61 de la virole 6, sert d'anneau de blocage pour bloquer l'encliquetage du bossage 32 dans l'évidement 12 du col 10. En effet, la virole 6 est une pièce relative rigide et sa bague 61 présente une épaisseur de paroi relativement importante (fig. 2), de sorte qu'elle n'est pas sujette aux déformations alors que le corps 20 de la pompe est souvent réalisé dans un matériau plastique plus souple et plus fin qui se déforme. C'est pourquoi le corps de pompe 20 n'est pas seul suffisant pour bloquer l'encliquetage de la bague 3 dans le col 10. Dans certains cas, il sera toutefois possible de réaliser un corps de pompe 20 suffisamment rigide de sorte que l'on peut se passer de la virole 6 pour le blocage définitif. Un tel mode de réalisation est représenté sur la figure 5.

On voit sur la figure 2 que la bague 61 s'étend vers le bas jusqu'au niveau du bossage 32 engagé dans l'évidement 12. L'extrémité inférieure de la bague 61 sert également de surface de butée pour le piston 4 en position de repos, c'est-à-dire au point mort haut où la chambre de pompe présente son volume maximum.

Dans ce mode de réalisation, la pompe est à spray fixe, c'est-à-dire que le gicleur 8 n'est pas monté sur le poussoir 51 mais sur un organe fixe de la pompe. En l'occurrence, c'est la bague de fixation 3 qui forme un logement 34 dans lequel est monté le gicleur 8. La bague de fixation 3 peut également former des canaux et une chambre de tourbillonnement 36 ainsi qu'un conduit de sortie 35 qui communique avec les canaux de tourbillonnement 36.

Le montage du gicleur sur cet organe de fixation, et plus généralement sur n'importe quel organe de fixation, qu'il coopère avec la paroi interne ou externe du col, ou avec n'importe quel organe fixe, est une caractéristique intéressante qui peut être mise en oeuvre indépendamment du fait que l'organe de fixation est encliqueté dans le col du récipient. On peut par exemple imaginer une bague de fixation classique à visser sur un col fileté extérieurement et dont une partie (de la bague) forme un logement pour recevoir un gicleur, qui lui, définit un orifice de distribution fixe. D'autre part, il ne faut pas se limiter au montage d'un gicleur sur l'organe de fixation, mais prévoir également le cas où un orifice de distribution 36 est directement formé par l'organe de fixation, comme on peut le voir sur la figure 2a. En somme, la formation de l'orifice de distribution ou le montage d'un gicleur sur un organe de fixation quelconque constitue également une caractéristique intéressante de la présente invention.

La bague de fixation 3 forme également avec le corps de pompe 20 un canal de refoulement 23 qui fait communiquer la chambre de pompe avec le gicleur lorsque le clapet de sortie 7 a ouvert. Avantageusement, la bague de fixation 3 est coiffée d'un habillage 9 qui s'étend avec une jupe cylindrique 90 sur le col 10 pour le masquer. A son extrémité supérieure, l'habillage 9 forme un rabat rentrant 91 qui définit une ouverture dans laquelle le poussoir 51 peut se déplacer. En outre, la jupe 90 est formée avec un trou 92 au niveau du gicleur 8.

On fera maintenant référence aux figures 3a, 3b et 3c pour expliquer le processus de montage d'un tel distributeur. A la sortie de la chaîne de production, l'organe de distribution 2 et la bague de fixation 3 sont dans la configuration représentée sur la figure 3a, le corps de pompe 20 n'est que partiellement engagé dans la jupe 30 de la bague 3 de sorte que la virole 6 n'est pas encore située au niveau du bossage 22. C'est dans cette configuration que l'on introduit la bague de fixation dans le col 10 du récipient. L'ensemble est inséré dans le col 10 jusqu'à ce que le bossage 32 vienne se loger dans l'évidement 12 formé dans la paroi interne du col 10, comme représenté sur la figure 3b. La virole 6 n'est encore toujours pas au niveau du bossage 32. La pénétration du bossage à l'intérieur du col est possible, car la bague de fixation et le corps de pompe sont déformables ce qui n'est pas le cas de la virole 6. La dernière étape consiste à faire coulisser le corps 20 à l'intérieur de la jupe 30 jusqu'à ce que la virole 6 arrive au niveau du bossage 32. Le blocage définitif du bossage dans l'évidement 12 est alors réalisé. Il est à noter, dans cette forme de réalisation, que le coulissement du corps de pompe à l'intérieur de la jupe 30 de la bague 3 est serrant et étanche de manière à former et isoler le canal de refoulement 23 qui s'étend latéralement entre le corps 20 et la jupe 30.

Selon une autre forme de réalisation représentée sur la figure 4, l'organe de fixation à l'intérieur du col 10 est directement réalisé par le corps 20 de la pompe 2 qui forme sur sa paroi extérieure un bossage 22 adapté à venir se loger dans l'évidement 12 du col 10. Là aussi, on se sert de la virole 6, et plus particulièrement de la bague 61, pour bloquer définitivement le bossage 2 dans l'évidement 12. Pour le montage, on peut procéder d'une manière similaire à celle décrite précédemment. On peut commencer à engager le corps de pompe 20 à l'intérieur du col 10 de manière à venir loger le bossage 22 dans l'évidement 12, puis on engage en force la virole 6 à l'intérieur du corps 20 de manière à amener la bague 61 au niveau du bossage 62.

Dans un autre mode de réalisation représenté sur la figure 5, on utilise une bague de fixation 3, mais l'anneau de blocage est directement réalisé par le corps 20 de la pompe qui est réalisé dans un matériau suffisamment rigide pour bloquer définitivement le bossage 32 dans l'évidement 12.

Dans tous les modes de réalisation décrits, on se sert d'un anneau, qu'il soit formé par un anneau séparé 4, la virole 6 ou le corps de pompe 20, pour bloquer l'encliquetage d'une bague 3 ou du corps 20 à l'intérieur du col 10 du récipient formé avec un évidement 12.

## Revendications

1. Distributeur de produit fluide comprenant :
- un récipient (1) contenant le produit fluide, ledit récipient comprenant un col (10) définissant une paroi interne (11),
- un organe de distribution (2) tel qu' une pompe ou une valve, et
- un organe de fixation (3 ; 2) pour fixer l'organe de distribution (2) sur le col (10) du récipient (1),
l'organe de fixation coopère avec la paroi interne du col, ladite paroi interne du col est formée avec au moins un évidement (12) qui s'étend sur au moins une partie de la périphérie du col, et l'organe de fixation comprend des moyens d'encliquetage (32 ; 22) aptes à se loger dans ledit évidement (12) de la paroi interne du col, ledit organe de fixation comprenant une jupe (30 ; 20) destinée à être engagée dans le col du récipient, les moyens d'encliquetage comprenant une saillie radiale externe (32 ; 22) apte à venir se loger dans ledit évidement de la paroi interne du col,
**caractérisé en ce que** les moyens d'encliquetage comprennent en outre un anneau de blocage (4 ; 20 ; 61) engagé en force dans la jupe jusqu'au niveau de l'évidement (12) de la paroi interne du col.

2. Distributeur selon la revendication 1, dans lequel l'organe de distribution (2) comprend un corps (20), l'organe de fixation étant formé par ledit corps.

3. Distributeur selon la revendication 1, dans lequel l'anneau de blocage est formé par un élément (20, 61) de l'organe de distribution (2).

4. Distributeur selon la revendication 1 ou 3, dans lequel l'organe de distribution comprend un corps (20) qui s'étend en contact de la jupe (30) au niveau de sa saillie radiale (32), l'anneau de blocage étant formé par ledit corps (20).

5. Distributeur selon la revendication 1 ou 3, dans lequel l'organe de distribution comprend un corps (20) qui s'étend en contact de la jupe (30) au niveau de sa saillie radiale (32), l'anneau de blocage (61) étant formé par une virole (6) engagée en force dans le corps de l'organe de distribution.

6. Distributeur selon la revendication 5, dans lequel la virole (6) définit le point mort haut de l'organe de distribution.

7. Distributeur selon l'une quelconque des revendications 3 à 6, dans lequel le corps (20) de l'organe de distribution est monté coulissant avec frottement dans la jupe (30).

8. Distributeur selon l'une quelconque des revendications précédentes, dans lequel l'organe de fixation (3) forme un orifice de distribution (36).

9. Distributeur selon l'une quelconque des revendications 1 à 7, dans lequel l'organe de fixation (3) forme un logement (34) dans lequel un gicleur (8) est reçu.

10. Distributeur selon la revendication 9, dans lequel l'organe de fixation (3) forme des canaux et une chambre de tourbillonnement (36).

11. Distributeur selon l'une quelconque des revendications précédentes, dans lequel l'organe de fixation (3) forme un canal de sortie (35) pour le produit fluide.

12. Distributeur selon l'une quelconque des revendications précédentes, dans lequel l'organe de fixation (3) est coiffé d'une frette d'habillage (9).

13. Distributeur selon la revendication 12, dans lequel l'organe de fixation (3) forme un logement (34) pour un gicleur (8), la frette d'habillage (9) étant percée d'un trou (92) au niveau du gicleur.

14. Distributeur selon l'une quelconque des revendications précédentes, dans lequel l'organe de fixation (3) comprend une collerette extérieure (31) destinée à venir en butée sur le bord supérieur du col, avec interposition éventuelle d'un joint.

15. Procédé de montage d'un distributeur de produit fluide comprenant :
- un récipient (1) contenant le produit fluide, ledit récipient comprenant un col (10) définissant une paroi interne (11),
- un organe de distribution (2) tel qu' une pompe ou une valve, et
- un organe de fixation (3, 2) pour fixer l'organe de distribution (2) sur le col (10) du récipient (1),
l'organe de fixation coopère avec la paroi interne du col, ladite paroi interne du col est formée avec au moins un évidement (12) qui s'étend sur au moins une partie de la périphérie du col, et l'organe de fixation comprend des moyens d'encliquetage (32 ; 22) aptes à se loger dans ledit évidemment (12) de la paroi interne du col, ledit organe de fixation comprenant une jupe (30 ; 20) destinée à être engagée dans le col du récipient, les moyens d'encliquetage comprenant une saillie radiale externe (32 ; 22) apte à venir se loger dans ledit évidement de la paroi interne du col,
les moyens d'encliquetage comprennent en outre un anneau de blocage (4 ; 61; 20) engagé en force dans la jupe (30 ; 20) jusqu'au niveau de l'évidement (12) de la paroi interne du col,
le procédé comprenant les étapes de :
- engager l'organe de fixation dans le col du récipient de manière à loger la saillie radiale dans l'évidement du col,
- engager ensuite l'anneau de blocage de distribution dans l'organe de fixation de manière à positionner l'anneau au niveau de la saillie engagée dans l'évidement.

## Patentansprüche

1. Abgabevorrichtung für ein Fluid, die folgende Bestandteile umfaßt:
- einen Behälter (1), der das Fluid enthält, wobei der Behälter einen Hals (10) aufweist, der eine Innenwand (11) umschließt,
- ein Abgabeorgan (2), wie zum Beispiel eine Pumpe oder ein Ventil, und
- ein Befestigungsorgan (3; 2) zum Befestigen des Abgabeorgans (2) auf dem Hals (10) des Behälters (1),
wobei das Befestigungsorgan mit der Innenwand des Halses zusammenwirkt und diese Innenwand des Halses mit wenigstens einer Vertiefung (12) ausgebildet ist, die sich zumindest über einen Teil des Umfangs des Halses erstreckt, und wobei das Befestigungsorgan Rastmittel (32; 22) umfaßt, die in die Vertiefung (12) der Innenwand des Halses eingreifen können, wobei das Befestigungsorgan eine Schürze (30; 20) umfaßt, die dazu bestimmt ist, im Hals des Behälters in Eingriff zu treten, und wobei die Rastmittel einen radialen Außenvorsprung (32; 22) umfassen, der in die Vertiefung der Innenwand des Halses eintreten kann
**dadurch gekennzeichnet, daß** die Rastmittel weiterhin einen Blockierring (4; 20; 61) umfassen, der mit Kraft in die Schürze bis zur Höhe der Vertiefung (12) der Innenwand des Halses in Eingriff gebracht ist.

2. Abgabevorrichtung nach Anspruch 1, bei der das Abgabeorgan (2) einen Körper (20) umfaßt und das Befestigungsorgan von diesem Körper gebildet wird.

3. Abgabevorrichtung nach Anspruch 1, bei der der Blockierring von einem Element (20, 61) des Abgabeorgans (2) gebildet wird.

4. Abgabevorrichtung nach Anspruch 1 oder 3, bei der das Abgabeorgan einen Körper (20) umfaßt, der sich im Bereich des radialen Vorsprungs (32) in Berührung mit der Schürze (30) erstreckt, wobei der Blockierring von dem Körper (20) gebildet wird.

5. Abgabevorrichtung nach Anspruch 1 oder 3, bei der das Abgabeorgan einen Körper (20) umfaßt, der sich im Bereich des radialen Vorsprungs (32) in Berührung mit der Schürze (30) erstreckt, wobei der Blockierring (61) von einem Griffring (6) gebildet wird, der mit Kraft in den Körper des Abgabeorgans eingepreßt ist.

6. Abgabevorrichtung nach Anspruch 5, bei der der Griffring (6) den oberen Totpunkt des Abgabeorgans definiert.

7. Abgabevorrichtung nach einem der Ansprüche 3 bis 6, bei der der Körper (20) des Abgabeorgans so montiert ist, daß er mit Reibung in der Schürze (30) gleiten kann.

8. Abgabevorrichtung nach einem der vorhergehenden Ansprüche, bei der das Befestigungsorgan (3) eine Abgabeöffnung (36) bildet.

9. Abgabevorrichtung nach einem der Ansprüche 1 bis 7, bei der das Befestigungsorgan (3) eine Vertiefung (34) bildet, in die eine Düse (8) aufgenommen ist.

10. Abgabevorrichtung nach Anspruch 9, bei der das Befestigungsorgan (3) Kanäle und eine Kammer (36) für eine Verwirbelung bildet.

11. Abgabevorrichtung nach einem der vorhergehenden Ansprüche, bei der das Befestigungsorgan (3) einen Ausgangskanal (35) für das Fluid bildet.

12. Abgabevorrichtung nach einem der vorhergehenden Ansprüche, bei der das Befestigungsorgan (3) durch einen Verkleidungs-Mantelring (9) bedeckt ist.

13. Abgabevorrichtung nach Anspruch 12, bei der das Befestigungsorgan (3) eine Vertiefung (34) für eine Düse (8) bildet, wobei der Verkleidungs-Mantelring (9) in Höhe der Düse durch eine Öffnung (92) durchbohrt ist.

14. Abgabevorrichtung nach einem der vorhergehenden Ansprüche, bei der das Befestigungsorgan (3) einen Außenkragen (31)umfaßt, der dazu dient, am oberen Rand des Halses in Anlage zu kommen, wobei gegebenenfalls eine Dichtung zwischengefügt ist.

15. Verfahren zum Montieren einer Abgabevorrichtung für ein Fluid, die folgende Bestandteile umfaßt:
- einen Behälter (1), der das Fluid enthält, wobei der Behälter einen Hals (10) besitzt, der eine Innenwand (11) aufweist,
- ein Abgabeorgan (2), wie zum Beispiel eine Pumpe oder ein Ventil, und
- ein Befestigungsorgan (3, 2) zum Befestigen des Abgabeorgans (2) auf dem Hals (10) des Behälters (1),
wobei das Befestigungsorgan mit der Innenwand des Halses zusammenwirkt und diese Innenwand des Halses mit wenigstens einer Vertiefung (12) ausgebildet ist, die sich zumindest über einen Teil des Umfangs des Halses erstreckt, und wobei das Befestigungsorgan Rastmittel (32;22) umfaßt, die geeignet sind, in die Vertiefung (12) der Innenwand des Halses einzugreifen, wobei das Befestigungsorgan eine Schürze (30; 20) umfaßt, die dazu dient, mit dem Hals des Behälters in Eingriff zu treten, wobei die Rastmittel einen radialen Außenvorsprung (32; 22) umfassen, der in die Vertiefung der Innenwand des Halses eintreten kann, wobei die Rastmittel weiterhin einen Blockierring (4; 61; 20) umfassen, der in die Schürze (30; 20) bis in Höhe der Vertiefung (12) der Innenwand des Halses eingepreßt ist, wobei das Verfahren folgende Schritte umfaßt:
- Ineingriffbringen des Befestigungsorgans im Hals des Behälters in der Weise, daß der Radialvorsprung in die Vertiefung des Halses eingebracht wird, und
- danach Ineingriffbringen des Blockierrings der Abgabevorrichtung in dem Befestigungsorgan in der Weise, daß der Ring in Höhe des mit der Vertiefung in Eingriff stehenden Vorsprungs positioniert wird.

## Claims

1. A fluid dispenser comprising:
a receptacle (1) containing the fluid, said receptacle having a neck (10) defining an inside wall (11) ;
a dispensing member (2) such as a pump or a valve; and
a fixing member (3; 2) for fixing the dispensing member (2) to the neck (10) of the receptacle (1);
the fixing member co-operating with the inside wall of the neck, said inside wall of the neck being provided with at least one notch (12) which extends over at least a portion of the periphery of the neck, and the fixing member being provided with snap-fastening means (32; 22) suitable for being received in said notch (12) in the inside wall of the neck, said fixing member being provided with a skirt (30, 20) serving to be engaged in the neck of the receptacle, the snap-fastening means comprising an outside radial projection (32; 22) suitable for coming to be received in said notch in the inside wall of the neck;
said dispenser being **characterized in that** the snap-fastening means further comprise a locking ring (4; 20; 61) engaged by force in the skirt to the level of the notch (12) in the inside wall of the neck.

2. A dispenser according to claim 1, in which the dispensing member (2) has a body (20), the fixing member being formed by said body.

3. A dispenser according to claim 1, in which the locking ring is formed by an element (20, 61) of the dispensing member (2).

4. A dispenser according to claim 1 or claim 3, in which the dispensing member has a body (20) which extends in contact with the skirt (30) to the level of its radial projection (32), the locking ring being formed by said body (20).

5. A dispenser according to claim 1 or claim 3, in which the dispensing member has a body (20) which extends in contact with the skirt (30) to the level of its radial projection (32), the locking ring (61) being formed by a ferrule (6) engaged by force in the body of the dispensing member.

6. A dispenser according to claim 5, in which the ferrule (6) defines the top dead center of the dispensing member.

7. A dispenser according to any one of claims 3 to 6, in which the body (20) of the dispensing member is slidably received in tight-fitting manner in the skirt (30).

8. A dispenser according to any preceding claim, in which the fixing member (3) forms a dispensing orifice (36).

9. A dispenser according to any one of claims 1 to 7, in which the fixing member (3) forms a recess (34) in which a nozzle (8) is received.

10. A dispenser according to claim 9, in which the fixing member (3) forms a swirl chamber and swirl channels (36).

11. A dispenser according to any preceding claim, in which the fixing member (3) forms an outlet channel (35) for the fluid.

12. A dispenser according to any preceding claim, in which the fixing member (3) is covered with a trim band (9).

13. A dispenser according to claim 12, in which the fixing member (3) forms a recess (34) for a nozzle (8), the trim band (9) being provided with a hole (92) at the level of the nozzle.

14. A dispenser according to any preceding claim, in which the fixing member (3) is provided with an outside collar (31) serving to come into abutment against the top edge of the neck, optionally with a gasket being interposed.

15. A method of assembling a fluid dispenser comprising:
a receptacle (1) containing the fluid, said receptacle having a neck (10) defining an inside wall (11);
a dispensing member (2) such as a pump or a valve; and
a fixing member (3; 2) for fixing the dispensing member (2) to the neck (10) of the receptacle (1);
the fixing member co-operating with the inside wall of the neck, said inside wall of the neck being provided with at least one notch (12) which extends over at least a portion of the periphery of the neck, and the fixing member being provided with snap-fastening means (32; 22) suitable for being received in said notch (12) in the inside wall of the neck, said fixing member being provided with a skirt (30, 20) serving to be engaged in the neck of the receptacle, the snap-fastening means comprising an outside radial projection (32; 22) suitable for coming to be received in said notch in the inside wall of the neck;
the snap-fastening means further comprising a locking ring (4; 61; 20) engaged by force in the skirt (30; 20) to the level of the notch (12) in the inside wall of the neck;
the method comprising the steps of:
engaging the fixing member in the neck of the receptacle so that the radial projection is received in the notch in the neck; and
then engaging the dispensing locking ring in the fixing member so as to position the locking ring at the level of the projection engaged in the notch.
